# EUROPÄISCHE PATENTSCHRIFT

(11) **EP 3 624 664 B1**
(45) Veröffentlichungstag und Bekanntmachung des Hinweises auf die Patenterteilung: **14.12.2022**
(21) Anmeldenummer: 18722536.2
(22) Anmeldetag: 07.05.2018
(51) Int. Cl.: A47L 15/00, A47L 15/42

(54) **GESCHIRRSPÜLMASCHINE UND VERFAHREN ZUM BETREIBEN EINER GESCHIRRSPÜLMASCHINE**
DISHWASHER AND METHOD FOR OPERATING A DISHWASHER
LAVE-VAISSELLE ET PROCÉDÉ POUR FAIRE FONCTIONNER UN LAVE-VAISSELLE

(30) Priorität: 19.05.2017 DE 102017208562
(43) Veröffentlichungstag der Anmeldung: 25.03.2020
(73) Patentinhaber: BSH Hausgeräte GmbH, 81739 München (DE)
(72) Erfinder: ROSENBAUER, Michael Georg, 86756 Reimlingen (DE)
(86) Internationale Anmeldenummer: PCT/EP2018/061650
(87) Internationale Veröffentlichungsnummer: WO 2018/210595

(56) Entgegenhaltungen:
- EP-A1- 2 425 758
- EP-A2- 2 156 776
- DE-A1- 2 441 361
- DE-A1-102016 102 334

## Beschreibung

Die vorliegende Erfindung betrifft eine Geschirrspülmaschine, insbesondere eine Haushalts-Geschirrspülmaschine, sowie ein Verfahren zum Betreiben einer solchen Geschirrspülmaschine.

Herkömmliche Geschirrspülmaschinen verfügen über sogenannte Automatik-Programme, welche aufgrund einer Erkennung des Anschmutzungsgrades des Spülguts eine Spülflottentemperatur während der Durchführung des Spülprogramms zum Spülen des Spülguts automatisch auswählen. Insbesondere bei starken Anschmutzungen kann diese im Bereich von 60°C - 80°C liegen. Bei diesen Temperaturen kann zwar eine gute Reinigungsleistung erzielt werden, allerdings wirkt sich diese hohe Temperatur negativ auf die Glaskorrosion aus. Glaskorrosion bewirkt eine vorzeitige Alterung insbesondere von Gläsern, die in der Geschirrspülmaschine gespült werden. Dies ist unerwünscht und insbesondere bei hochwertigen und teuren Gläsern sehr ärgerlich. Es besteht daher ein Bedarf nach einem glasschonenden Spülprogramm, insbesondere unter Beibehaltung der Reinigungsleistung.

Herkömmliche Geschirrspülmaschinen und Verfahren zum Betreiben von Geschirrspülmaschinen sind aus der DE 24 41 361 A1, der WO 2012/028710 A1 und der EP 2 425 758 bekannt.

Die EP 2 425 758 A1 offenbart einen Geschirrspüler mit einem Spülbehälter, in welchem mindestens ein oberer Korb und ein unterer Korb zur Aufnahme des Spülguts angeordnet sind oder anordenbar sind, wobei der obere Korb empfindlicheres Spülgut und der untere Korb stabileres Spülgut aufnehmen kann. Der Geschirrspüler umfasst ferner ein Spülflotten-Zirkulationssystem, welches mittels eines oberen Sprüharms und eines unteren Sprüharms Spülflotte innerhalb des Spülbehälters verteilt und mindestens eine Pumpe zum Zuführen von Spülflotte an beide Sprüharme aufweist und ferner Flottenerhitzungsmittel zum Erhitzen der Spülflotte aufweist, dergestalt, dass die Spülflotte wenigstens bis zu einer ersten Temperatur T₁ und einer zweiten Temperatur T₂ aufgeheizt werden kann, wobei die erste Temperatur T₁ niedriger als die zweite Temperatur T₂ ist, und wobei das Spülflottenzirkulationssystem die Zufuhr der Spülflotte an den oberen Sprüharm stoppt, wenn die Spülflottentemperatur die erste Temperatur T₁ übersteigt.

Vor diesem Hintergrund besteht eine Aufgabe der vorliegenden Erfindung darin, eine verbesserte Geschirrspülmaschine vorzuschlagen.

Gemäß einem ersten Aspekt wird eine Geschirrspülmaschine, insbesondere eine Haushalts-Geschirrspülmaschine, vorgeschlagen, mit einem Spülbehälter, einer in dem Spülbehälter angeordneten unteren Spülgutaufnahme, einer oberhalb der unteren Spülgutaufnahme angeordneten oberen Spülgutaufnahme, einer der unteren Spülgutaufnahme zugeordneten unteren Sprüheinrichtung zum Besprühen des in der unteren Spülgutaufnahme angeordneten Spülguts mit Spülflotte, einer der oberen Spülgutaufnahme zugeordneten oberen Sprüheinrichtung zum Besprühen des in der oberen Spülgutaufnahme angeordneten Spülguts mit der Spülflotte, einer hydraulischen Einrichtung zum Fördern der Spülflotte zu der unteren Sprüheinrichtung und zu der oberen Sprüheinrichtung, und einer Steuerungsvorrichtung zum Durchführen eines Spülprogramms aus einer Anzahl von Spülprogrammen zum Spülen des Spülguts, wobei die Steuerungsvorrichtung dazu eingerichtet ist, die hydraulische Einrichtung derart anzusteuern, dass in einem ersten Abschnitt des Spülprogramms die Spülflotte aufweisend eine erste Spülflottentemperatur ausschließlich auf die untere Spülgutaufnahme gesprüht wird und in einem auf den ersten Abschnitt folgenden zweiten Abschnitt des Spülproi gramms die Spülflotte aufweisend eine gegenüber der ersten Spülflottentemperatur niedrigere zweite Spülflottentemperatur auf die untere Spülgutaufnahme und auf die obere Spülgutaufnahme gesprüht wird.

Dadurch, dass in dem ersten Abschnitt des Spülprogramms nur das Spülgut in der unteren Spülgutaufnahme mit der Spülflotte aufweisend die höhere erste Spülflottentemperatur besprüht wird, wird das Spülgut in der oberen Spülgutaufnahme nicht der Spülflotte mit der höheren ersten Spülflottentemperatur ausgesetzt. Demgegenüber kann Spülgut in der unteren Spülgutaufnahme, beispielsweise Töpfe, mit der Spülflotte mit der höheren ersten Spülflottentemperatur vorteilhafterweise gereinigt werden.

Sind beispielsweise Gläser in der oberen Spülgutaufnahme angeordnet, so werden diese Gläser nicht mit der Spülflotte mit der höheren ersten Spülflottentemperatur besprüht, so dass eine Glaskorrosion und/oder ein Verschleiß der Gläser reduziert werden. Die Gläser in der oberen Spülgutaufnahme können dann in dem zweiten Abschnitt des Spülprogramms mittels der Spülflotte aufweisend die niedrigere zweite Spülflottentemperatur gereinigt werden.

Die erste Spülflottentemperatur liegt vorzugsweise unter 60°, bevorzugt unter 55°, weiter bevorzugt unter 50°C. Die zweite Spülflottentemperatur liegt vorzugsweise über 65°C, bevorzugt über 70°C, besonders bevorzugt über 75°C.

Die Steuerungsvorrichtung kann hardwaretechnisch und/oder auch softwaretechnisch implementiert sein. Bei einer hardwaretechnischen Implementierung kann die Steuerungsvorrichtung als eine Überprüfungsvorrichtung oder als Teil eines Backends, zum Beispiel als Computer oder als Mikroprozessor, ausgebildet sein. Bei einer softwaretechnischen Implementierung kann die Steuerungsvorrichtung als Computerprogrammprodukt, als eine Funktion, als eine Routine, als Teil eines Programmcodes oder als ausführbares Objekt ausgebildet sein.

Bei der Spülflotte oder Spülflüssigkeit handelt es sich um Wasser, das mit Chemikalien, wie Spülmittel oder Klarspüler, versetzt sein kann, von der Umwälzpumpe in einem Kreislauf zum Spülen des Spülguts umgewälzt wird und Schmutzpartikel enthalten kann.

Die Sprüheinrichtung umfasst mindestens eine Vorrichtung zum Besprühen des Spülguts mit der Spülflüssigkeit. Bei der jeweiligen Vorrichtung kann es sich beispielsweise um einen rotierenden Sprüharm oder um eine fest in dem Spülbehälter installierte Düse handeln.

Bei der Geschirrspülmaschine ist die Spülflotte in dem ersten Abschnitt mit der ersten Spülflottentemperatur und einer ersten Spülflottenmenge in dem Spülbehälter vorgesehen. Dabei ist die Spülflotte in dem zweiten Abschnitt mit der zweiten Spülflottentemperatur und einer gegenüber der ersten Spülflottenmenge erhöhten zweiten Spülflottenmenge in dem Spülbehälter vorgesehen.

Weiterhin umfasst die Geschirrspülmaschine einen Frischwasseranschluss zum Zuleiten von Frischwasser in den Spülbehälter und ein zwischen dem Frischwasseranschluss und dem Spülbehälter angeordnetes Ventil. Dabei ist die Steuerungsvorrichtung dazu eingerichtet, das Ventil nach dem ersten Abschnitt zur Erhöhung der Spülflottenmenge in dem Spülbehälter von der ersten Spülflottenmenge auf die zweite Spülflottenmenge und zur Verringerung der Spülflottentemperatur in dem Spülbehälter von der ersten Spülflotten-temperatur auf die zweite Spülflottentemperatur anzusteuern. Alternativ kann der erste Abschnitt des Spülprogramms derart verlängert werden, dass die Temperatur der Spülflotte ohne zusätzliche Maßnahmen auf die zweite Spülflottentemperatur abkühlt.

Gemäß einer Ausführungsform der Geschirrspülmaschine umfasst die hydraulische Einrichtung eine Pumpe und/oder eine Wasserweiche.

Die Pumpe ist beispielweise eine Umwälzpumpe zum Umwälzen der Spulflotte in der Geschirrspülmaschine. Die Umwälzpumpe ist vorzugsweise in einem Pumpentopf der Geschirrspülmaschine angeordnet. Der Pumpentopf ist eine unter dem Spülbehälter angeordnete Aufnahme für Flüssigkeit als Vorlage für eine Pumpe, wie die Umwälzpumpe oder eine Laugenpumpe. Bei der Wasserweiche handelt es sich um eine Vorrichtung mit einem Einlass und mehreren Auslässen, die zum Verteilen von über den Einlass eintretender Flüssigkeit über die mehreren Auslässe eingerichtet ist. Die Wasserweiche ist insbesondere zwischen der Umwälzpumpe und den Sprüheinrichtungen angeordnet. Dabei ist zum Beispiel ein Zulauf der Wasserweiche mit einem Auslass der Umwälzpumpe verbunden, ein erster Auslass der Wasserweiche ist mit einem Zulauf der unteren Sprüheinrichtung verbunden und ein zweiter Auslass der Wasserweiche ist mit einem Zulauf der Speichereinrichtung verbunden.

Gemäß einer weiteren Ausführungsform der Geschirrspülmaschine ist die Pumpe als eine Umwälzpumpe zum Beschicken der unteren Sprüheinrichtung und der oberen Sprüheinrichtung mit der Spülflotte ausgebildet.

Gemäß einer weiteren Ausführungsform der Geschirrspülmaschine ist die Steuerungsvorrichtung dazu eingerichtet, eine Drehzahl der Umwälzpumpe und/oder eine Position der Wasserweiche in dem ersten Abschnitt des Spülprogramms derart einzustellen, dass ausschließlich die untere Sprüheinrichtung mit der Spülflotte beschickt wird.

Durch diese Steuerung von Umwälzpumpe und/oder Wasserweiche ist sichergestellt, dass in dem ersten Abschnitt Spülflotte ausschließlich auf Spülgut in der unteren Spülgutaufnahme gesprüht wird.

Gemäß einer weiteren Ausführungsform der Geschirrspülmaschine sind die obere Sprüheinrichtung als ein oberer Sprüharm und die untere Sprüheinrichtung als ein unterer Sprüharm ausgebildet.

Gemäß einer weiteren Ausführungsform der Geschirrspülmaschine ist der untere Sprüharm unterhalb der unteren Spülgutaufnahme angeordnet. Vorzugsweise weist der untere Sprüharm nach oben in Richtung der unteren Spülgutaufnahme weisende Austrittsöffnungen für Sprühstrahlen aus der Spülflotte auf.

Gemäß einer weiteren Ausführungsform der Geschirrspülmaschine ist die Steuerungsvorrichtung dazu eingerichtet, eine Drehzahl der Umwälzpumpe in dem ersten Abschnitt des Spülprogramms derart einzustellen, dass ausschließlich der untere Sprüharm mit Spülflotte beschickt wird und die aus den Austrittsöffnungen des unteren Sprüharms austretenden Sprühstrahlen ausschließlich ein in der unteren Spulgutaufnahme aufgenommenes Spülgut berühren.

Gemäß einer weiteren Ausführungsform der Geschirrspülmaschine ist das Spülprogramm ein Reinigungs-Spülprogramm, in dem die Spülflotte mit einem Reiniger versetzt ist, wobei der erste Abschnitt einem ersten Schritt des Reinigungs-Spülprogramms entspricht.

Alternativ oder zusätzlich umfasst das Spülprogramm einen Teilprogrammschritt Reinigen, in dem die Spülflotte mit einem Reiniger versetzt ist, wobei der erste Abschnitt einem ersten Schritt des Teilprogrammschritts Reinigen entspricht.

Gemäß einer weiteren Ausführungsform der Geschirrspülmaschine ist das Spülprogramm ein Vorspülen, wobei der erste Abschnitt einem ersten Schritt des Vorspülens entspricht.

Gemäß einer weiteren Ausführungsform der Geschirrspülmaschine ist das Spülprogramm ein Hochtemperatur-Spülprogramm, wobei der erste Abschnitt einem ersten Schritt des Hochtemperatur-Spülprogramms entspricht und die Spülflotten-Temperatur in dem zweiten Abschnitt zumindest 65 °C aufweist.

Gemäß einem zweiten Aspekt wird ein Verfahren zum Betreiben einer Geschirrspülmaschine, insbesondere einer Haushalts-Geschirrspülmaschine, vorgeschlagen. Die Geschirrspülmaschine umfasst einen Spülbehälter, eine in dem Spülbehälter angeordnete untere Spülgutaufnahme, eine oberhalb der unteren Spülgutaufnahme angeordnete obere Spülgutaufnahme, eine der unteren Spülgutaufnahme zugeordnete untere Sprüheinrichtung zum Besprühen des in der unteren Spülgutaufnahme angeordneten Spülguts mit Spülflotte, eine der oberen Spülgutaufnahme zugeordnete obere Sprüheinrichtung zum Besprühen des in der oberen Spülgutaufnahme angeordneten Spülguts mit der Spülflotte, eine hydraulische Einrichtung zum Fördern der Spülflotte zu der unteren Sprüheinrichtung und zu der oberen Sprüheinrichtung, und eine Steuerungsvorrichtung zum Durchführen eines Spülprogramms aus einer Anzahl von Spülprogrammen zum Spülen des Spülguts.

Dabei wird die hydraulische Einrichtung über die Steuerungsvorrichtung derart angesteuert, dass in einem ersten Abschnitt des Spülprogramms die Spülflotte aufweisend eine erste Spülflottentemperatur ausschließlich auf die untere Spülgutaufnahme gesprüht wird und in einem auf den ersten Abschnitt folgenden zweiten Abschnitt des Spülprogramms die Spülflotte aufweisend eine gegenüber der ersten Spülflottentemperatur niedrigere zweite Spülflottentemperatur auf die untere Spülgutaufnahme und auf die obere Spülgutaufnahme gesprüht wird. Die Spülflotte ist in dem ersten Abschnitt mit der ersten Spülflottentemperatur und einer ersten Spülflottenmenge in dem Spülbehälter vorgesehen. Die Spülflotte ist in dem zweiten Abschnitt mit der zweiten Spülflottentemperatur und einer gegenüber der ersten Spülflottenmenge erhöhten zweiten Spülflottenmenge in dem Spülbehälter vorgesehen. Die Geschirrspülmaschine weist einen Frischwasseranschluss zum Zuleiten von Frischwasser in den Spülbehälter und ein zwischen dem Frischwasseranschluss und dem Spülbehälter angeordnetes Ventil auf, und die Steuerungsvorrichtung steuert das Ventil nach dem ersten Abschnitt zur Erhöhung der Spülflottenmenge in dem Spülbehälter von der ersten Spülflottenmenge auf die zweite Spülflottenmenge und zur Verringerung der Spülflottentemperatur in dem Spülbehälter von der ersten Spülflotten-temperatur auf die zweite Spülflottentemperatur an.

Die für die vorgeschlagene Geschirrspülmaschine beschriebenen Ausführungsformen und Merkmale gelten für das vorgeschlagene Verfahren entsprechend.

Weitere vorteilhafte Ausgestaltungen der Geschirrspülmaschine sind Gegenstand der Unteransprüche sowie der im Folgenden beschriebenen Ausführungsbeispiele der Geschirrspülmaschine. Im Weiteren wird die Geschirrspülmaschine anhand von bevorzugten Ausführungsformen unter Bezugnahme auf die beigelegten Figuren näher erläutert.
Fig. 1 zeigt eine schematische Perspektivansicht eines Ausführungsbeispiels einer Geschirrspülmaschine;
Fig. 2 zeigt eine schematische Querschnittsansicht eines ersten Ausführungsbeispiels eines Spülbehälters der Geschirrspülmaschine gemäß Fig. 1;
Fig. 3 zeigt eine schematische Querschnittsansicht eines Ausführungsbeispiels eines zweiten Spülbehälters der Geschirrspülmaschine gemäß Fig. 1; und
Fig. 4 zeigt ein Ablaufdiagramm eines Ausführungsbeispiels eines Verfahrens zum Betreiben einer Geschirrspülmaschine.

In den Figuren sind gleiche oder funktionsgleiche Elemente mit denselben Bezugszeichen versehen worden, sofern nichts anderes angegeben ist.

Fig. 1 zeigt eine schematische perspektivische Ansicht einer Ausführungsform einer Geschirrspülmaschine 1. Die Geschirrspülmaschine 1 kann beispielsweise eine freistehende, eine integrierte oder eine vollintegrierte Geschirrspülmaschine 1 sein. Die Geschirrspül-maschine 1 ist hier als eine Haushalts-Geschirrspülmaschine 1 ausgebildet. Die Haushalts-Geschirrspülmaschine 1 umfasst einen Spülbehälter 2, der durch eine Tür 3, insbesondere wasserdicht, verschließbar ist. Hierzu kann zwischen der Tür 3 und dem Spülbehälter 2 eine Dichteinrichtung vorgesehen sein (nicht dargestellt). Der Spülbehälter 2 ist vorzugsweise quaderförmig. Der Spülbehälter 2 kann in einem Gehäuse der Haushalts-Geschirrspülmaschine 1 angeordnet sein. Der Spülbehälter 2 und die Tür 3 können eine Spülkammer 4 zum Spülen von Spülgut bilden.

Die Tür 3 ist in der Fig. 1 in ihrer geöffneten Stellung dargestellt. Durch ein Schwenken um eine an einem unteren Ende der Tür 3 vorgesehene Schwenkachse 5 kann die Tür 3 geschlossen oder geöffnet werden. Mit Hilfe der Tür 3 kann eine Beschickungsöffnung 6 des Spülbehälters 2 geschlossen oder geöffnet werden. Der Spülbehälter 2 weist einen Boden 7, eine dem Boden 7 gegenüberliegend angeordnete Decke 8, eine der geschlossenen Tür 3 gegenüberliegend angeordnete Rückwand 9 und zwei einander gegenüberliegend angeordnete Seitenwände 10, 11 auf. Der Boden 7, die Decke 8, die Rückwand 9 und die Seitenwände 10, 11 können beispielsweise aus einem Edelstahlblech gefertigt sein. Alternativ kann beispielsweise der Boden 7 aus einem Kunststoffmaterial gefertigt sein.

Die Haushalts-Geschirrspülmaschine 1 weist ferner zumindest eine Spülgutaufnahme 12, 13, 14 auf. Vorzugsweise können mehrere, beispielsweise drei, Spülgutaufnahmen 12, 13, 14 vorgesehen sein, wobei die Spülgutaufnahme 12 eine untere Spülgutaufnahme oder ein Unterkorb, die Spülgutaufnahme 13 eine obere Spülgutaufnahme oder ein Oberkorb und die Spülgutaufnahme 14 eine Besteckschublade sein kann. Wie die Fig. 1 weiterhin zeigt, sind die Spülgutaufnahmen 12, 13, 14 übereinander in dem Spülbehälter 2 angeordnet. Jede Spülgutaufnahme 12 bis 14 ist wahlweise in den Spülbehälter 2 hinein- oder aus diesem herausverlagerbar. Insbesondere ist jede Spülgutaufnahme 12, 13, 14 in einer Einschubrichtung E in den Spülbehälter 2 hineinschiebbar und entgegen der Einschubrichtung E in einer Auszugsrichtung A aus dem Spülbehälter 2 herausziehbar.

Ferner umfasst die Haushalts-Geschirrspülmaschine 1 eine Steuerungsvorrichtung 15, welche dazu eingerichtet ist, verschiedene Komponenten und Einheiten der Haushalts-Geschirrspülmaschine 1 zu steuern. In dem Ausführungsbeispiel der Fig. 1 ist die Steuerungsvorrichtung 15 beispielhaft an der Tür 3 der Haushalts-Geschirrspülmaschine 1 vorgesehen.

Fig. 2 zeigt eine schematische Querschnittsansicht eines ersten Ausführungsbeispiels eines Spülbehälters 2 der Geschirrspülmaschine 1 gemäß Fig. 1. In dem Spülbehälter 2 kann nicht dargestelltes Spülgut in den Spülgutaufnahmen 12, 13 angeordnet werden. In dem Ausführungsbeispiel der Fig. 2 hat der Spülbehälter 2 eine untere Spülgutaufnahme 12 und eine obere Spülgutaufnahme 13. Die beiden Spülgutaufnahmen 12 und 13 sind beispielsweise als Geschirrkörbe ausgebildet. Der unteren Spülgutaufnahme 12 ist eine untere Sprüheinrichtung 16 zum Besprühen des in der unteren Spülgutaufnahme 12 angeordneten Spülguts mit Spülflotte zugeordnet. Die untere Sprüheinrichtung 16 ist beispielsweise als Sprüharm ausgebildet. Ferner ist der oberen Spülgutaufnahme 13 eine obere Sprüheinrichtung 17 zum Besprühen des in der oberen Spülgutaufnahme 13 angeordneten Spülguts mit der Spülflotte zugeordnet. Die obere Sprüheinrichtung 17 kann als Sprüharm ausgebildet sein.

Des Weiteren ist eine hydraulische Einrichtung 18, 19 zum Fördern der Spülflotte zu der unteren Sprüheinrichtung 16 und zu der oberen Sprüheinrichtung 17 vorgesehen. In dem Ausführungsbeispiel der Fig. 2 umfasst die hydraulische Einrichtung 18, 19 eine Umwälzpumpe 18 sowie eine Wasserweiche 19, welche zwischen der Umwälzpumpe 18 und der unteren Sprüheinrichtung 16 beziehungsweise der oberen Sprüheinrichtung 17 gekoppelt ist. Unter dem Spülbehälter 2 ist ein Pumpentopf 23 angeordnet, in welchem die Spülflotte als Vorlage für die Umwälzpumpe 18 und eine Laugenpumpe 20 gesammelt wird.

Die mit Bezug zu Fig. 1 dargestellte Steuerungsvorrichtung 15 ist zum Durchführen eines Spülprogramms aus einer Anzahl von Spülprogrammen zum Spülen des in dem Spülbehälter 2 angeordneten Spülguts eingerichtet.

Dabei ist die Steuerungsvorrichtung 15 dazu eingerichtet, die hydraulische Einrichtung 18, 19 derart anzusteuern, dass in einem ersten Abschnitt des Spülprogramms die Spülflotte aufweisend eine erste Spülflottentemperatur ausschließlich auf die untere Spülgutaufnahme 12 gesprüht wird und in einem auf den ersten Abschnitt folgenden zweiten Abschnitt des Spülprogramms die Spülflotte aufweisend eine gegenüber der ersten Spülflottentemperatur niedrigere zweite Spülflottentemperatur auf die untere Spülgutaufnahme 12 und auf die obere Spülgutaufnahme 13 gesprüht wird.

Mit anderen Worten wird in dem ersten Abschnitt des Spülprogramms die Spülflotte insbesondere ausschließlich auf das Spülgut gesprüht, welches in der unteren Spülgutaufnahme 12 aufgenommen ist. Folglich wird in diesem ersten Abschnitt des Spülprogramms Spülgut, welches in der oberen Spülgutaufnahme 13 angeordnet ist, nicht mit der Spülflotte mit der höheren ersten Spülflottentemperatur besprüht.

Insbesondere hat die Spülflotte in dem ersten Abschnitt des Spülprogramms die erste Spülflottentemperatur und ist als eine erste Spülflottenmenge in dem Spülbehälter 2 vorgesehen. In dem zweiten Abschnitt des Spülprogramms hat die Spülflotte die zweite Spülflottentemperatur und ist mit einer zweiten Spülflottenmenge in dem Spülbehälter 2 vorgesehen. Die erste Spülflottentemperatur ist größer als die zweite Spülflottentemperatur, und die erste Spülflottenmenge ist geringer als die zweite Spülflottenmenge. Durch eine solche Einstellung von Spülflottentemperatur und Spülflottenmenge wird sichergestellt, dass in dem ersten Abschnitt die heißere Spülflotte nicht auf das Spülgut in der oberen Spülgutaufnahme gesprüht wird, wohingegen die kühlere Spülflotte in dem zweiten Abschnitt des Spülprogramms zum Reinigen des gesamten Spülguts in der Spülkammer 4 auf das Spülgut in der unteren Spülgutaufnahme 12 und in der oberen Spülgutaufnahme 13 gesprüht wird.

In dem ersten Abschnitt des Spülprogramms ist die Steuerungsvorrichtung 15 insbesondere dazu eingerichtet, eine Drehzahl der Umwälzpumpe 18 und/oder eine Position der Wasserweiche 19 derart einzustellen, dass ausschließlich die untere Sprüheinrichtung 16 mit der Spülflotte beschickt wird. Folglich wird in diesem ersten Abschnitt des Spülprogramms die obere Sprüheinrichtung 16 nicht mit Spülflotte beschickt.

Wie oben bereits ausgeführt, können die Sprüheinrichtungen 16, 17 als Sprüharme ausgebildet sein. In einem solchen Fall ist - wie in Fig. 2 gezeigt - der untere Sprüharm 16 unterhalb der unteren Spülgutaufnahme 12 angeordnet. Der untere Sprüharm 16 hat vorzugsweise nach oben in Richtung der unteren Spülgutaufnahme 12 weisende Austrittsöffnungen für Sprühstrahlen aus Spülflotte. Hierbei ist die Steuerungsvorrichtung 15 vorzugsweise dazu eingerichtet, eine Drehzahl der Umwälzpumpe 18 in dem ersten Abschnitt des Spülprogramms derart einzustellen, dass ausschließlich der untere Sprüharm 16 mit Spülflotte beschickt wird und die aus den Austrittsöffnungen des unteren Sprüharms 16 austretenden Sprühstrahlen ausschließlich das in der unteren Spülgutaufnahme 12 aufgenommene Spülgut berühren. Damit ist sichergestellt, dass die Spülflotte mit der höheren ersten Spülflottentemperatur das in der oberen Spülgutaufnahme 13 aufgenommene Spülgut in dem ersten Abschnitt des Spülprogramms nicht berührt.

In Fig. 3 ist eine schematische Querschnittsansicht eines zweiten Ausführungsbeispiels eines Spülbehälters 2 der Geschirrspülmaschine 1 gemäß Fig. 1 dargestellt. Das zweite Ausführungsbeispiel des Spülbehälters 2 der Fig. 3 umfasst alle Merkmale des ersten Ausführungsbeispiels nach Fig. 2. Darüber hinaus zeigt die Fig. 3, dass ein Frischwasseranschluss 21 und ein Ventil 22 vorgesehen sind. Der Frischwasseranschluss 21 ist dazu eingerichtet, Frischwasser in den Spülbehälter 2 zuzuleiten. Das Ventil 22 ist zwischen dem Frischwasseranschluss 21 und dem Spülbehälter 2 geschaltet.

Dabei ist die Steuerungsvorrichtung 15 vorzugsweise dazu eingerichtet, das Ventil 22 mittels eines Steuersignals C nach dem ersten Abschnitt des Spülprogramms zur Erhöhung der Spülflottenmenge in dem Spülbehälter 2 von der ersten Spülflottenmenge auf die zweite Spülflottenmenge und zur Verringerung der Spülflottentemperatur in dem Spülbehälter 2 von der ersten Spülflottentemperatur auf die zweite Spülflottentemperatur anzusteuern. Mit anderen Worten wird durch den Frischwasseranschluss 21, durch das Ventil 22 und deren Steuerung durch die Steuerungsvorrichtung 15 sichergestellt, dass die Spülflotte in dem ersten Abschnitt des Spülprogramms die höhere erste Spülflottentemperatur und die geringere erste Spülflottenmenge hat, wohingegen in dem zweiten Abschnitt und damit nach Ablauf des ersten Abschnitts die Spülflotte in dem Spülbehälter 2 die niedrigere zweite Spülflottentemperatur, aber die höhere zweite Spülflottenmenge hat.

Fig. 4 zeigt ein Ablaufdiagramm eines Ausführungsbeispiels eines Verfahrens zum Betreiben einer Geschirrspülmaschine 1, wie beispielhaft mit Bezug zu den Fig. 1, 2 und 3 dargestellt. Die Geschirrspülmaschine 1 umfasst einen Spülbehälter 2, eine in dem Spülbehälter 2 angeordnete untere Spülgutaufnahme 12, eine oberhalb der unteren Spülgutaufnahme 12 angeordnete obere Spülgutaufnahme 13, eine der unteren Spülgutaufnahme 12 zugeordnete untere Sprüheinrichtung 16 zum Besprühen des in der unteren Spülgutaufnahme 12 angeordneten Spülguts mit Spülflotte, eine der oberen Spülgutaufnahme 13 zugeordnete obere Sprüheinrichtung 17 zum Besprühen des in der oberen Spülgutaufnahme 13 angeordneten Spülguts mit Spülflotte, eine hydraulische Einrichtung 18, 19, beispielsweise umfassend eine Umwälzpumpe 18 und eine Wasserweiche 19, zum Fördern der Spülflotte zu der unteren Sprüheinrichtung 16 und zu der oberen Sprüheinrichtung 17 sowie eine Steuerungsvorrichtung 15 zum Durchführen eines Spülprogramms aus einer Anzahl von Spülprogrammen zum Spülen des Spülguts.

Das Ausführungsbeispiel des Verfahrens nach Fig. 4 umfasst die Schritte S1 und S2:
In Schritt S1 wird die hydraulische Einrichtung 18, 19 über die Steuerungsvorrichtung 15 derart angesteuert, dass sie in einem ersten Abschnitt des Spülprogramms die Spülflotte aufweisend eine erste Spülflottentemperatur ausschließlich auf die untere Spülgutaufnahme 12 gesprüht wird.
In Schritt S2 wird in einem auf den ersten Abschnitt folgenden zweiten Abschnitt des Spülprogramms die Spülflotte aufweisend eine gegenüber der ersten Spülflottentemperatur niedrigere zweite Spülflottentemperatur auf die untere Spülgutaufnahme 12 sowie auf die obere Spülgutaufnahme 13 gesprüht.

Obwohl die vorliegende Erfindung anhand von Ausführungsbeispielen beschrieben wurde, ist sie vielfältig modifizierbar.

### Verwendete Bezugszeichen:

- 1: Geschirrspülmaschine
- 2: Spülbehälter
- 3: Tür
- 4: Spülraum
- 5: Schwenkachse
- 6: Beschickungsöffnung
- 7: Boden
- 8: Decke
- 9: Rückwand
- 10: Seitenwand
- 11: Seitenwand
- 12: Spülgutaufnahme
- 13: Spülgutaufnahme
- 14: Spülgutaufnahme
- 15: Steuerungsvorrichtung
- 16: Sprüheinrichtung
- 17: Sprüheinrichtung
- 18: Umwälzpumpe
- 19: Wasserweiche
- 20: Laugenpumpe
- 21: Frischwasseranschluss
- 22: Ventil
- 23: Pumpentopf

- A: Ausziehrichtung
- C: Steuersignal
- E: Einschubrichtung
- S1: Verfahrensschritt
- S2: Verfahrensschritt

## Patentansprüche

1. Geschirrspülmaschine (1), insbesondere Haushalts-Geschirrspülmaschine, mit einem Spülbehälter (2), einer in dem Spülbehälter (2) angeordneten unteren Spülgutaufnahme (12), einer oberhalb der unteren Spülgutaufnahme (12) angeordneten oberen Spülgutaufnahme (13), einer der unteren Spülgutaufnahme (12) zugeordneten unteren Sprüheinrichtung (16) zum Besprühen des in der unteren Spülgutaufnahme (12) angeordneten Spülguts mit Spülflotte, einer der oberen Spülgutaufnahme (13) zugeordneten oberen Sprüheinrichtung (17) zum Besprühen des in der oberen Spülgutaufnahme (13) angeordneten Spülguts mit der Spülflotte, einer hydraulischen Einrichtung zum Fördern der Spülflotte zu der unteren Sprüheinrichtung (16) und zu der oberen Sprüheinrichtung (17), und einer Steuerungsvorrichtung (15) zum Durchführen eines Spülprogramms aus einer Anzahl von Spülprogrammen zum Spülen des Spülguts, wobei die Steuerungsvorrichtung (15) dazu eingerichtet ist, die hydraulische Einrichtung derart anzusteuern, dass in einem ersten Abschnitt des Spülprogramms die Spülflotte aufweisend eine erste Spülflottentemperatur ausschließlich auf die untere Spülgutaufnahme (12) gesprüht wird und in einem auf den ersten Abschnitt folgenden zweiten Abschnitt des Spülprogramms die Spülflotte aufweisend eine gegenüber der ersten Spülflottentemperatur niedrigere zweite Spülflottentemperatur auf die untere Spülgutaufnahme (12) und auf die obere Spülgutaufnahme (13) gesprüht wird,
**dadurch gekennzeichnet, dass**
die Spülflotte in dem ersten Abschnitt mit der ersten Spülflottentemperatur und einer ersten Spülflottenmenge in dem Spülbehälter (2) vorgesehen ist, wobei die Spülflotte in dem zweiten Abschnitt mit der zweiten Spülflottentemperatur und einer gegenüber der ersten Spülflottenmenge erhöhten zweiten Spülflottenmenge in dem Spülbehälter (2) vorgesehen ist,
wobei die Geschirrspülmaschine (1) einen Frischwasseranschluss zum Zuleiten von Frischwasser in den Spülbehälter (2) und ein zwischen dem Frischwasseranschluss und dem Spülbehälter (2) angeordnetes Ventil aufweist, wobei die Steuerungsvorrichtung (15) dazu eingerichtet ist, das Ventil nach dem ersten Abschnitt zur Erhöhung der Spülflottenmenge in dem Spülbehälter (2) von der ersten Spülflottenmenge auf die zweite Spülflottenmenge und zur Verringerung der Spülflottentemperatur in dem Spülbehälter (2) von der ersten Spülflottentemperatur auf die zweite Spülflottentemperatur anzusteuern.

2. Geschirrspülmaschine nach Anspruch 1, wobei die hydraulische Einrichtung eine Pumpe und/oder eine Wasserweiche umfasst.

3. Geschirrspülmaschine nach Anspruch 2, wobei die Pumpe als eine Umwälzpumpe zum Beschicken der unteren Sprüheinrichtung (16) und der oberen Sprüheinrichtung (17) mit der Spülflotte ausgebildet ist.

4. Geschirrspülmaschine nach Anspruch 3, wobei die Steuerungsvorrichtung (15) dazu eingerichtet ist, eine Drehzahl der Umwälzpumpe und/oder eine Position der Wasserweiche in dem ersten Abschnitt des Spülprogramms derart einzustellen, dass ausschließlich die untere Sprüheinrichtung (16) mit der Spülflotte beschickt wird.

5. Geschirrspülmaschine nach einem der Ansprüche 1 bis 4, wobei die obere Sprüheinrichtung (17) als ein oberer Sprüharm und die untere Sprüheinrichtung (16) als ein unterer Sprüharm ausgebildet sind.

6. Geschirrspülmaschine nach Anspruch 5, wobei der untere Sprüharm unterhalb der unteren Spülgutaufnahme (12) angeordnet ist und nach oben in Richtung der unteren Spülgutaufnahme (12) weisende Austrittsöffnungen für Sprühstrahlen aus der Spülflotte aufweist.

7. Geschirrspülmaschine nach Anspruch 6, wobei die Steuerungsvorrichtung (15) dazu eingerichtet ist, eine Drehzahl der Umwälzpumpe in dem ersten Abschnitt des Spülprogramms derart einzustellen, dass ausschließlich der untere Sprüharm mit Spülflotte beschickt wird und die aus den Austrittsöffnungen des unteren Sprüharms austretenden Sprühstrahlen ausschließlich ein in der unteren Spulgutaufnahme (12) aufgenommenes Spülgut berühren.

8. Geschirrspülmaschine nach einem der Ansprüche 1 bis 7, wobei das Spülprogramm ein Reinigungs-Spülprogramm ist, in dem die Spülflotte mit einem Reiniger versetzt ist, wobei der erste Abschnitt einem ersten Schritt des Reinigungs-Spülprogramms entspricht.

9. Geschirrspülmaschine nach einem der Ansprüche 1 bis 7, wobei das Spülprogramm ein Vorspülen ist, wobei der erste Abschnitt einem ersten Schritt des Vorspülens entspricht.

10. Geschirrspülmaschine nach einem der Ansprüche 1 bis 7, wobei das Spülprogramm ein Hochtemperatur-Spülprogramm ist, in dem die Spülflotten-Temperatur zumindest 65 °C aufweist, wobei der erste Abschnitt einem ersten Schritt des Hochtemperatur-Spülprogramms entspricht.

11. Verfahren zum Betreiben einer Geschirrspülmaschine (1), insbesondere Haushalts-Geschirrspülmaschine, mit einem Spülbehälter (2), einer in dem Spülbehälter (2) angeordneten unteren Spülgutaufnahme (12), einer oberhalb der unteren Spülgutaufnahme (12) angeordneten oberen Spülgutaufnahme (13), einer der unteren Spülgutaufnahme (12) zugeordneten unteren Sprüheinrichtung (16) zum Besprühen des in der unteren Spülgutaufnahme (12) an geordneten Spülguts mit Spülflotte, einer der oberen Spülgutaufnahme (13) zugeordneten oberen Sprüheinrichtung (17) zum Besprühen des in der oberen Spülgutaufnahme (13) angeordneten Spülguts mit der Spülflotte, einer hydraulischen Einrichtung zum Fördern der Spülflotte zu der unteren Sprüheinrichtung (16) und zu der oberen Sprüheinrichtung (17), einer Steuerungsvorrichtung (15) zum Durchführen eines Spülprogramms aus einer Anzahl von Spülprogrammen zum Spülen des Spülguts, wobei die hydraulische Einrichtung über die Steuerungsvorrichtung derart angesteuert wird, dass in einem ersten Abschnitt des Spülprogramms die Spülflotte aufweisend eine erste Spülflottentemperatur ausschließlich auf die untere Spülgutaufnahme (12) gesprüht wird und in einem auf den ersten Abschnitt folgenden zweiten Abschnitt des Spülgramms die Spülflotte aufweisend eine gegenüber der ersten Spülflottentemperatur niedrigere zweite Spülflottentemperatur auf die untere Spülgutaufnahme (12) und auf die obere Spülgutaufnahme (13) gesprüht wird,
**dadurch gekennzeichnet, dass**
die Spülflotte in dem ersten Abschnitt mit der ersten Spülflottentemperatur und einer ersten Spülflottenmenge in dem Spülbehälter (2) vorgesehen ist, wobei die Spülflotte in dem zweiten Abschnitt mit der zweiten Spülflottentemperatur und einer gegenüber der ersten Spülflottenmenge erhöhten zweiten Spülflottenmenge in dem Spülbehälter (2) vorgesehen ist,
wobei die Geschirrspülmaschine (1) einen Frischwasseranschluss zum Zuleiten von Frischwasser in den Spülbehälter (2) und ein zwischen dem Frischwasseranschluss und dem Spülbehälter (2) angeordnetes Ventil aufweist, wobei die Steuerungsvorrichtung (15) das Ventil nach dem ersten Abschnitt zur Erhöhung der Spülflottenmenge in dem Spülbehälter (2) von der ersten Spülflottenmenge auf die zweite Spülflottenmenge und zur Verringerung der Spülflottentemperatur in dem Spülbehälter (2) von der ersten Spülflotten-temperatur auf die zweite Spülflottentemperatur ansteuert.

12. Computerprogrammprodukt, welches auf einer programmgesteuerten Einrichtung die Durchführung des Verfahrens nach Anspruch 11 veranlasst.

## Claims

1. Dishwasher (1), in particular a household dishwasher, with a dishwashing container (2), a lower holder (12) for items to be washed arranged in the dishwashing container (2), an upper holder (13) for items to be washed arranged above the lower holder (12) for items to be washed, a lower spray facility (16) assigned to the lower holder (12) for items to be washed for spraying the items to be washed arranged in the lower holder (12) for items to be washed with washing liquor, an upper spray facility (17) assigned to the upper holder (13) for items to be washed for spraying the items to be washed arranged in the upper holder (13) for items to be washed with the washing liquor, a hydraulic facility for conveying the washing liquor to the lower spray facility (16) and to the upper spray facility (17), and a control device (15) for performing a dishwashing program from a number of dishwashing programs for washing the items to be washed, wherein the control device (15) is designed to actuate the hydraulic facility in such a manner that in a first segment of the dishwashing program the washing liquor having a first washing liquor temperature is only sprayed onto the lower holder (12) for items to be washed and in a second segment of the dishwashing program following the first segment the washing liquor having a second washing liquor temperature that is lower than the first washing liquor temperature is sprayed onto the lower holder (12) for items to be washed and the upper holder (13) for items to be washed,
**characterised in that**
the washing liquor is provided with the first washing liquor temperature and a first quantity of washing liquor in the dishwashing container (2) in the first segment, wherein the washing liquor is provided with the second washing liquor temperature and a second quantity of washing liquor, which is greater than the first quantity of washing liquor, in the dishwashing container (2) in the second segment,
wherein the dishwasher (1) has a fresh water connection for conducting fresh water into the dishwashing container (2) and a valve arranged between the fresh water connection and the dishwashing container (2), wherein the control device (15) is designed to actuate the valve after the first segment to increase the quantity of washing liquor in the dishwashing container (2) from the first quantity of washing liquor to the second quantity of washing liquor and to reduce the washing liquor temperature in the dishwashing container (2) from the first washing liquor temperature to the second washing liquor temperature.

2. Dishwasher according to claim 1, wherein the hydraulic facility comprises a pump and/or a water diverter.

3. Dishwasher according to claim 2, wherein the pump is configured as a circulating pump for supplying the lower spray facility (16) and the upper spray facility (17) with the washing liquor.

4. Dishwasher according to claim 3, wherein the control device (15) is designed to set a speed of the circulating pump and/or a position of the water diverter in the first segment of the dishwashing program such that only the lower spray facility (16) is supplied with washing liquor.

5. Dishwasher according to one of claims 1 to 4, wherein the upper spray facility (17) is configured as an upper spray arm and the lower spray facility (16) is configured as a lower spray arm.

6. Dishwasher according to claim 5, wherein the lower spray arm is arranged below the lower holder (12) for items to be washed and has outlet openings pointing upward in the direction of the lower holder (12) for items to be washed for spraying jets of washing liquor.

7. Dishwasher according to claim 6, wherein the control device (15) is designed to set a speed of the circulating pump in the first segment of the dishwashing program such that only the lower spray arm is supplied with washing liquor and the jets sprayed out of the outlet openings of the lower spray arm only come into contact with items to be washed that are held in the lower holder (12) for items to be washed.

8. Dishwasher according to one of claims 1 to 7, wherein the dishwashing program is a cleaning dishwashing program, in which a cleaning agent is added to the washing liquor, wherein the first segment corresponds to a first step of the cleaning dishwashing program.

9. Dishwasher according to one of claims 1 to 7, wherein the dishwashing program is a pre-rinse, wherein the first segment corresponds to a first step of the pre-rinse.

10. Dishwasher according to one of claims 1 to 7, wherein the dishwashing program is high-temperature dishwashing program, in which the washing liquor temperature is at least 65°C, wherein the first segment corresponds to a first step of the high-temperature dishwashing program.

11. Method for operating a dishwasher (1), in particular a household dishwasher, with a dishwashing container (2), a lower holder (12) for items to be washed arranged in the dishwashing container (2), an upper holder (13) for items to be washed arranged above the lower holder (12) for items to be washed, a lower spray facility (16) assigned to the lower holder (12) for items to be washed for spraying the items to be washed arranged in the lower holder (12) for items to be washed with washing liquor, an upper spray facility (17) assigned to the upper holder (13) for items to be washed for spraying the items to be washed arranged in the upper holder (13) for items to be washed with the washing liquor, a hydraulic facility for conveying the washing liquor to the lower spray facility (16) and to the upper spray facility (17), a control device (15) for performing a dishwashing program from a number of dishwashing programs for washing the items to be washed, wherein the hydraulic facility is actuated by way of the control device (15) in such a manner that in a first segment of the dishwashing program the washing liquor having a first washing liquor temperature is only sprayed onto the lower holder (12) for items to be washed and in a second segment of the dishwashing program following the first segment the washing liquor having a second washing liquor temperature that is lower than the first washing liquor temperature is sprayed onto the lower holder (12) for items to be washed and onto the upper holder (13) for items to be washed,
**characterised in that**
the washing liquor is provided with the first washing liquor temperature and a first quantity of washing liquor in the dishwashing container (2) in the first segment, wherein the washing liquor is provided with the second washing liquor temperature and a second quantity of washing liquor, which is greater than the first quantity of washing liquor, in the dishwashing container (2) in the second segment,
wherein the dishwasher (1) has a fresh water connection for conducting fresh water into the dishwashing container (2) and a valve arranged between the fresh water connection and the dishwashing container (2), wherein the control device (15) actuates the valve after the first segment to increase the quantity of washing liquor in the dishwashing container (2) from the first quantity of washing liquor to the second quantity of washing liquor and to reduce the washing liquor temperature in the dishwashing container (2) from the first washing liquor temperature to the second washing liquor temperature.

12. Computer program product, which prompts the performance of the method according to claim 11 on a program-controlled facility.

## Revendications

1. Lave-vaisselle (1), en particulier lave-vaisselle électroménager, comprenant une cuve de lavage (2), un compartiment de rangement d'articles à laver (12) inférieur dans la cuve de lavage (2), un compartiment de rangement d'articles à laver (13) supérieur situé au-dessus du compartiment de rangement d'articles à laver (12) inférieur, un dispositif d'aspersion (16) inférieur associé au compartiment de rangement d'articles à laver (12) inférieur servant à asperger les articles à laver situés dans le compartiment de rangement d'articles à laver (12) inférieur avec un bain de lavage, un dispositif d'aspersion (17) supérieur associé au compartiment de rangement d'articles à laver (13) supérieur servant à asperger les articles à laver situé dans le compartiment de rangement d'articles à laver (13) supérieur avec le bain de lavage, un dispositif hydraulique servant à amener le bain de lavage au dispositif d'aspersion (16) inférieur et au dispositif d'aspersion (17) supérieur, et un dispositif de commande (15) servant à exécuter un programme de lavage parmi une pluralité de programmes de lavage destinés au lavage des articles à laver, le dispositif de commande (15) servant à amorcer le dispositif hydraulique de sorte que dans une première partie du programme de lavage, le bain de lavage présentant une première température de bain soit aspergé exclusivement sur le compartiment de rangement d'articles à laver (12) inférieur et dans une deuxième partie du programme de lavage succédant à la première partie, le bain de lavage présentant une deuxième température de bain plus basse que la première température du bain, soit aspergé sur le compartiment de rangement d'articles à laver (12) inférieur et sur le compartiment de rangement d'articles à laver (13) supérieur,
**caractérisé en ce que**
le bain de lavage dans la première partie est prévu dans la cuve de lavage (2) à la première température de bain et dans une première quantité de bain, le bain de lavage dans la deuxième partie étant prévu dans la cuve de lavage (2) à la deuxième température de bain et dans une deuxième quantité de bain plus grande que la première quantité de bain,
le lave-vaisselle (1) comprenant un raccord à l'eau douce pour la conduite de l'eau douce dans la cuve de lavage (2) et une vanne située entre le raccord à l'eau douce et la cuve de lavage (2), le dispositif de commande (15) servant à amorcer la vanne après la première partie pour augmenter la quantité de bain de lavage dans la cuve de lavage (2) de la première quantité de bain à la deuxième quantité de bain et pour diminuer la température de bain de lavage dans la cuve de lavage (2) de la première température de bain à la deuxième température de bain.

2. Lave-vaisselle selon la revendication 1, dans lequel le dispositif hydraulique comprend une pompe et/ou un boîtier d'aiguillage de l'eau.

3. Lave-vaisselle selon la revendication 2, dans lequel la pompe est réalisée en tant que pompe de recirculation pour fournir au dispositif d'aspersion (16) inférieur et au dispositif d'aspersion (17) supérieur le bain de lavage.

4. Lave-vaisselle selon la revendication 3, dans lequel le dispositif de commande (15) sert à régler le régime de la pompe de recirculation et/ou une position du boîtier d'aiguillage de l'eau dans la première partie du programme de lavage, de sorte que seul le dispositif d'aspersion (16) inférieur soit fourni en bain de lavage.

5. Lave-vaisselle selon l'une des revendications 1 à 4, dans lequel le dispositif d'aspersion (17) supérieur est réalisé en tant que bras d'aspersion supérieur et le dispositif d'aspersion (16) inférieur, en tant que bras d'aspersion inférieur.

6. Lave-vaisselle selon la revendication 5, dans lequel le bras d'aspersion inférieur se trouve en dessous du compartiment de rangement d'articles à laver (12) inférieur et comprend des orifices de sortie pour les jets d'aspersion sortant du bain de lavage, lesquels orifices sont tournés vers le haut en direction du compartiment de rangement d'articles à laver (12) inférieur.

7. Lave-vaisselle selon la revendication 6, dans lequel le dispositif de commande (15) sert à régler le régime de la pompe de recirculation dans la première partie du programme de lavage, de sorte que seul le bras d'aspersion inférieur est fourni en bain de lavage et les jets d'aspersion sortant par les orifices de sortie du bras d'aspersion inférieur ne touchent qu'un article à laver rangé dans le compartiment de rangement d'articles à laver (12) inférieur.

8. Lave-vaisselle selon l'une des revendications 1 à 7, dans lequel le programme de lavage est un programme de nettoyage-lavage, où le bain de lavage est mélangé au nettoyant, la première partie correspondant à une première étape du programme de nettoyage-lavage.

9. Lave-vaisselle selon l'une des revendications 1 à 7, dans lequel le programme de lavage est un programme de prélavage, la première partie correspondant à une première étape du prélavage.

10. Lave-vaisselle selon l'une des revendications 1 à 7, dans lequel le programme de lavage est un programme de lavage haute température, dans lequel la température des bains de lavage est d'au moins 65°C, la première partie correspondant à une première étape du programme de lavage haute température.

11. Procédé de fonctionnement d'un lave-vaisselle (1), en particulier d'un lave-vaisselle électroménager, comprenant une cuve de lavage (2), un compartiment de rangement d'articles à laver (12) inférieur se trouvant dans la cuve de lavage (2), un compartiment de rangement d'articles à laver (13) supérieur se trouvant au-dessus du compartiment de rangement d'articles à laver (12) inférieur, un dispositif d'aspersion (16) inférieur associé au compartiment de rangement d'articles à laver (12) inférieur servant à asperger les articles à laver situés dans le compartiment de rangement d'articles à laver (12) inférieur avec un bain de lavage, un dispositif d'aspersion (17) supérieur associé au compartiment de rangement d'articles à laver (13) supérieur servant à asperger les articles à laver situés dans le compartiment de rangement d'articles à laver (13) supérieur avec le bain de lavage, un dispositif hydraulique servant à amener le bain de lavage au dispositif d'aspersion (16) inférieur et au dispositif d'aspersion (17) supérieur, un dispositif de commande (15) servant à exécuter un programme de lavage parmi une pluralité de programmes de lavage destinés au lavage des articles à laver, le dispositif hydraulique étant amorcé par le dispositif de commande de sorte que dans une première partie du programme de lavage, le bain de lavage présentant une première température de bain est aspergé exclusivement sur le compartiment de rangement d'articles à laver (12) inférieur et dans une deuxième partie du programme de lavage succédant à la première partie, le bain de lavage présentant une deuxième température de bain plus basse que la température du premier bain, est aspergé sur le compartiment de rangement d'articles à laver (12) inférieur et sur le compartiment de rangement d'articles à laver (13) supérieur,
**caractérisé en ce que**
le bain de lavage dans la première partie est prévu dans la cuve de lavage (2) à la première température de bain et dans une première quantité de bain, le bain de lavage dans la deuxième partie étant prévu dans la cuve de lavage (2) à la deuxième température de bain et dans une deuxième quantité de bain plus grande que la première quantité de bain,
le lave-vaisselle (1) comprenant un raccord à l'eau douce pour la conduite de l'eau douce dans la cuve de lavage (2) et une vanne située entre le raccord à l'eau douce et la cuve de lavage (2), dans lequel le dispositif de commande (15) amorce la vanne après la première partie pour augmenter la quantité de bain de lavage dans la cuve de lavage (2) de la première quantité de bain à la deuxième quantité de bain et pour diminuer la température du bain de lavage dans la cuve de lavage (2) de la première température de bain à la deuxième température de bain.

12. Produit de programmation informatique, lequel permet, sur un dispositif commandé par le programme, l'exécution du procédé selon la revendication 11.
